# FASCICULE DE BREVET EUROPEEN

(11) **EP 0 146 614 B1**
(45) Date de publication et mention de la délivrance du brevet: **24.08.1988**
(21) Numéro de dépôt: 84902452.6
(22) Date de dépôt: 19.06.1984
(51) Int. Cl.: F15B 15/20

(54) **Relai electro-fluidique**
Electro-fluidrelai
Electro-fluidic relai

(30) Priorité: 20.06.1983 FR 8310163
(43) Date de publication de la demande: 03.07.1985
(73) Titulaire: Legris-Société Anonyme dite, F-35014 Rennes Cedex (FR)
(72) Inventeur: LEGRIS, André, F-35000 Rennes (FR); COLOMB, Charles, CH-2504 Le Landeron (CH)
(74) Mandataire: Dubreuil, Annie (FR)
(86) Numéro de dépôt international: FR8400153
(87) Numéro de publication internationale: WO8500204

(56) Documents cités:
- EP-A- 0 041 007
- EP-A- 0 046 724
- FR-A- 1 289 186
- O+P TB4 Bauelemente der Pneumatik, Krausskopf, Januar 1972, pages 463-476
- Energie Fluide, Vol. 22, Décembre 1983, Paris (FR) "Raccords-capteurs pour automatisation pneumatique", page 21

## Description

La présente invention a pour objet un perfectionnement aux relais pneumatiques de pression, parfois appelés dans la suite de la description «relais électro-fluidiques», susceptibles de signaler soit la position d'un organe mobile de vérin soit le seuil maximal ou minimal de pression d'un circuit de fluide sous pression.

On connaît, notamment par le Krausskopf-Taschenbuch 4, un dispositif comportant une combinaison de moyens telle que, quand la pression s'élève, une membrane presse sur une tige contre un ressort hélicoïdal et un levier transmet le mouvement sur la broche de commande d'un micro- rupteur.

Un tel relais qui es bien connu en soit, peut être employé dans des circuits de contrôle de l'organe mobile d'un vérin pneumatique, sur des circuits de fluide de toute nature pour signaler électriquement en temps opportun le seuil minimal ou le seuil maximal de pression pouvant nuire à la sécurité de fonctionnement de ces circuits. Ce relais permet dans ce cas de contrôler des pressions de fluide ou de liquides dans les réservoirs, un signal pouvant être délivré par l'apparition ou la disparition du courant électrique. Ce relais peut également être employé avec des circuits d'automatisation électro-pneumatiques de machines ou d'appareillages dans lesquels une pression d'un fluide pneumatique doit être transformée en signal électrique pour actionner un ou plusieurs composants électriques lors des séquences successives du processus d'automatisation.

Lorsque ce relais connu est mis en œuvre dans un circuit tel que mentionné ci-dessus, il est habituel de le disposer soit dans une armoire contenant d'autres composants pneumatiques, soit sur une platine montée en voisinage du vérin auquel il est associé. Ce mode d'installation présente tous les inconvénients qui peuvent résulter de la longueur importante des tuyauteries nécessaires dans ce cas, à savoir la propabilité de leur détérioration, les pertes de charge ou délais de transmission et l'accumulation d'huile de lubrification des vérins faisant obstacle à la transmission rapide des signaux de commande par stagnation dans les tuyauteries correspondantes.

Dans le cas d'une recherche de l'obtention d'un signal électrique en vue d'indiquer le passage du piston d'un vérin en un point extrême de fin de course en liaison avec un relais à chute de pression monté sur une embase associable, cette réalisation présente les inconvénients majeurs décrits ci-dessus.

Ces inconvénients sont encore aggravés si le circuit d'alimentation du vérin comporte un régleur de vitesse pneumatique, car il faut dans ce cas utiliser une embase intermédiaire pour effectuer les liaisons entre ce régleur de vitesse, le relais de pression, le vérin et le contacteur électrique sur embase associable dans le cas d'une installation mixte électro-pneumatique.

Ces inconvénients ont été supprimés dans le cas d'une installation fonctionnant entièrement avec des moyens pneumatiques comme dans le EP-A-0 041 007, dans lequel une pression de commande est transmise à une membrane qui provoque une transformation de cette dernière et contrôle ainsi le fonctionnement d'un dispositif de distribution pneumatique lié à une entrée d'alimentation en pression. Une telle installation nécessite une alimentation en pression auxiliaire.

Le dispositif suivant l'invention a pour objet de supprimer les inconvénients précités et concerne une installation mixte électro-pneumatique dans laquelle le relais est constitué d'un raccord fixé directement sur un appareil ou sur une tuyauterie et comportant lun corps présentant une entrée de commande pneumatique en communication avec ledit appareil ou ladite tuyauterie, ladite entrée de commande étant reliée à un espace situé d'un côté d'une membrane élastique soumise à la pression du fluide établie dans l'entrée de commande, ladite membrane étant reliée par un organe de transmission coulissant dans le corps à un moyen de commande d'un contacteur électrique relié à un circuit d'alimentation électrique et à un circuit d'émission d'un signal de sortie en fonction de la position de ladite membrane.

Cette disposition permet une liaison directe entre le relais et le vérin, ce qui permet un montage aisé et simplifié lorsqu'un régleur de vitesse doit être associé à l'alimentation du vérin.

L'application de ce dispositif particulièrement simple est réalisée dans l'industrie pneumatique et les cycles modernes électriques et électroniques d'automatisation des machines de toutes sortes telles que l'industrie mécanique, l'emballage, l'embouteillage, l'industrie de la chaussure, les pompes, la distribution des liquides et des gaz sous pression, la détection des niveaux de liquide, la sécurité de détection des pressions modérées de fluide.

D'autres caractéristiques et avantages de l'invention seront mieux compris à la lecture de la description qui va suivre de plusieurs modes de réalisation et en se référant aux dessins annexés, sur lesquels:
- la figure 1 est une vue en coupe longitudinale d'un relais électro-fluidique suivant l'invention;
- la figure 2 est une vue en coupe longitudinale d'un autre mode de réalisation d'un relais dans lequel le canal d'alimentation du conduit vers le vérin est intégré dans le corps du relais;
- la figure 3 est une vue en coupe longitudinale d'un relais dont la vis creuse présente un filetage mâle conique;
- la figure 4 est une vue en coupe longitudinale d'un relais dont le rappel de l'organe de transmission est assuré par un ressort.

Le relais électro-fluidique représenté à la figure 1 présente la forme d'un raccord constitué d'une vis creuse 2 sont l'axe YY' est disposé verticalement et sur laquelle est monté par un alésage 12 un corps 1 dont l'axe XX' est disposé horizontalement et perpendiculairement à l'axe YY' de la vis creuse 2.

Dans le corps 1, il est prévu un alésage étagé 29 destiné à recevoir un dispositif de commutation 3 comprenant différents organes qui seront décrits ultérieurement. La vis 2 montée dans l'alésage 12 du corps 1 avec interposition d'un joint d'étanchéité 30, présente à l'une de ses extrémités 9 une tubulure filetée 10 qui est vissée avec interposition d'un joint 34 dans un trou taraudé 4 d'un corps de vérin 5, assurant ainsi une fixation directe du raccord sur le vérin.

A son extrémité 7 la vis 2 présente un profil extérieur polygonal 33 permettant d'assurer le serrage de la vis au moyen d'un outil approprié.

La vis 2 présente une forme cylindrique avec un alésage formant un conduit axial 6 de passage d'un fluide qui débouche d'un côté par la tubulure 10 dans le corps du vérin 5 et de l'autre côté par son extrémité 7 dans un raccord 11 dont la partie filetée est engagée dans un trou taraudé 8 prévu dans la vis creuse 2. Le raccord 11 qui est relié par un conduit 31 à un distributeur et à une source de fluide non représentés au dessin, alimente le vérin 5 en fluide.

Dans l'espace annulaire ménagé entre l'alésage 12 du corps 1 et la partie cylindrique 13 de la vis 2 débouche au moins un orifice 14 de la vis 2 permettant au fluide du conduit 6 de passer par le canal 15 dans le corps 1 pour actionner le dispositif de commutation 3.

Le dispositif de commutation 3 comprend une pièce de révolution 17 immobilisée dans l'alésage 29 du corps 1 d'axe XX' par un bouchon 24 qui est fixé dans le corps 1 au moyen d'une lèvre 25 prévue à l'une des extrémités du corps et sertie sur le bouchon 24.

Entre le fond de l'alésage 29 et la pièce 17 est maintenu serré de façon étanche le bord périphérique d'une membrane 16 qui est en contact d'un côté avec le fluide en provenance du conduit 6 et de l'autre côté avec l'une des extrémités 19 d'un organe de transmission 18 monté coulissant dans un alésage 32 de la pièce 17. L'autre extrémité 20 de l'organe de transmission 18 est en contact avec un organe de commande ou bouton poussoir 22 d'un contacteur électrique 23 vissé dans le bouchon 24. Le contacteur électrique 23 comporte des organes de raccordement électriques 26 qui sont reliés à un circuit d'alimentation en courant électrique et à un circuit d'émission d'un signal de sortie en fonction de la position de la membrane 16.

Les directions de départ ou d'arrivée du conduit 31 et les organes de raccordement électriques 26 du contacteur 23 sont situés suivant l'axe XX' ou dans un plan qui lui est parallèle. Cette disposition a pour intérêt de permettre un branchement pneumatique et électrique ordonnés ainsi que leur orientation appropriée. Les chicanes créées par les orifices 14 et 15 dans l'espace annulaire formé entre l'alésage 12 et la partie cylindrique 13 de la vis permettent en combinaison avec une position appropriée de ce relais par rapport au vérin, d'empêcher au voisinage de la membrane la stagnation de lubrifiant provenant du conduit 6 d'alimentation du fluide sous pression. Ce relais électro-fluidique couramment utilisé par paire et monté sur chacun des orifices d'alimentation d'un vérin utilise l'évolution des pressions de part et d'autre du piston pour émettre des signaux de fin de course.

Une pression d'échappement de fluide du vérin étant présente dans le conduit 6 du relais, elle agit sur la membrane élastique 16 qui par sa déformation provoque le déplacement vers la droite de l'organe de transmission 18 déclenchant la coupure du signal électrique.

Cette pression d'échappement du fluide en provenance du vérin décroît progressivement, le volume d'air à l'intérieur du cylindre sur lequel le relais est fixé diminuant avec la course du piston. Dès que le piston du vérin a atteint sa valeur minimale et, que la pression dans l'orifice 15 atteint un certain seuil minimal déterminé, celle-ci n'est plus suffisante pour maintenir par la déformation de la membrane un effort nécessaire exercé sur l'organe de transmission 18 qui de ce fait est repoussé par le ressort du poussoir du contacteur électrique 23. Le contacteur électrique délivre alors un signal électrique S de fin de course, par exemple à l'électrovanne d'un distributeur de fluide à commande électrique.

A la figure 2 on a représenté un autre mode de réalisation du relais dans lequel la vis creuse 2a présente à sa partie inférieure une tubulure filetée 10a qui est vissée dans un trou taraudé 4 du vérin et le conduit axial 6a qui débouche dans le vérin 5 à sa partie inférieure est fermé à sa partie supérieure par une tête 28 munie d'une partie extérieure polygonale 28a. La vis 2a présente des orifices 14a mettant en communication le conduit 6a de la vis avec un espace annulaire 35 prévu entre la vis 2a et le corps de raccord 1a, ledit espace 35 étant en communication par un conduit 27 prévu dans le corps 1a et par un conduit 31a avec une source d'alimentation en fluide par l'intermédiaire d'un distributeur. Dans l'espace annulaire 35 débouche le canal 15a de commande de pilotage du dispositif de commutation.

Ce mode de réalisation présente l'avantage d'une plus grande compacité de l'ensemble raccord, relais et alimentation du vérin. Toutefois, le mode de réalisation de la figure 1 rend possible l'implantation d'un régleur de vitesse sur le vérin lorsque ceci est nécessaire.

Un autre mode de réalisation du relais a été représenté à la figure 3 dans lequel l'extrémité 9b de la vis creuse 2b comporte un filetage mâle conique 10b qui peut être monté dans l'orifice taraudé 4b du vérin dont le profil du filet présente les mêmes caractéristiques que celui du filetage du relais. Cette disposition peut être utilisée lorsqu'on recherche une étanchéité dans les filets.

Dans le mode de réalisation représenté à la figure 4 on utilise un ressort conique 36 en appui d'un côté contre le bouchon 24 et de l'autre côté contre l'organe de transmission 18, ledit ressort agissant sur l'organe 18 et la membrane 16 à l'encontre de la pression du fluide présente dans le conduit 6. Ce ressort 36 a pour but d'assister l'organe élastique intérieur du commutateur électrique 23 et qui agit sur l'organe de commande 22. Dans ce cas un organe de butée 37 peut être prévu sur l'organe de transmission 18.

Le contacteur électrique 23 peut être prévu soit pour délivrer un courant électrique au repos, soit pour couper au repos un courant électrique.

Il est également possible d'utiliser un contacteur électrique 23 qui délivre au repos un signal électrique à un premier circuit et en position de travail un signal électrique à un second circuit.

## Revendications

1. Relais pneumatique de pression se présentant sous la forme d'un raccord comportant:
- un premier corps (1) d'axe xx' destiné à recevoir un dispositif de commutation (3);
- un second corps (2) solidaire du premier, d'axe yy' perpendiculaire à l'axe (xx') du premier corps (1) et comportant un conduit axial (6) de passage d'un fluide débouchant d'un côté dans le corps d'un vérin (5) et étant relié de l'autre, à une canalisation (31);
- une membrane (16) séparant les deux corps (1) et (2) et étant en liaison d'une part avec le conduit axial (6) via un canal (15) et un orifice (14), d'autre part avec l'organe de commutation (3); ce dernier comprenant d'une part une pièce de révolution (17) immobilisée dans un alésage à étages (29) du premier corps (1), par un bouchon (24) fixé dans ce corps (1); d'autre part, un organe de transmission (18) monté coulissant dans un alésage (32) de la pièce (17) l'une des extrémités (19) de cet organe (18) est en contact avec la membrane (16); relais caractérisé en ce que le bouchon (24) est fixé dans le corps (1) au moyen d'une lèvre (25) prévue à l'extrémité du corps et sertie sur le bouchon (24); et en ce que l'autre extrémité (20) de cet organe (18) est en contact avec un bouton poussoir (22) d'un contacteur électrique (23) vissé dans le bouchon (24) de telle sorte que, lorsque la pression d'échappement du fluide en provenance du vérin décroit, le volume d'air à l'intérieur du conduit (6) diminue jusqu'à un seuil tel que la pression dans l'orifice (15) devient insuffisante pour maintenir une déformation de la membrane (16) capable d'agir sur l'organe de transmission (18) qui, de ce fait, est repoussé par le ressort du poussoir du contacteur électrique (23), ce contacteur délivrant alors un signal de fin de course à l'électrovanne d'un distributeur de fluide.

2. Relais selon la revendication 1, caractérisé en ce que le second corps (2) comporte un profil extérieur polygonal (33) pour la serrage du relais sur le vérin.

3. Relais selon la revendication 1, caractérisé en ce que le second corps (2a) présente des orifices (14a) mettant en communication le conduit (6a) avec un espace annulaire (35) prévu entre le second corps (2a) et le premier corps (1a), ledit espace (35) étant en communication par un conduit (27) et la canalisation (31a) avec une source d'alimentation en fluide, et par le canal (15a) avec l'organe de commutation (3).

4. Relais selon la revendication 1, caractérisé en ce que le second corps (2b) comporte un filetage mâle conique (10b) monté dans un orifice taraudé (4b) du vérin.

5. Relais selon l'une des revendications précédentes, caractérisé en ce qu'un ressort conique (36) est positionné en appui d'un côté, contre le bouchon (24) et de l'autre, contre l'organe de transmission (18).

## Claims

1. A pneumatic pressure relay taking the form of a connector including:
- a first body (1) of axis xx' intended to receive a switching device (3);
- a second body (2) integral with the first one, of axis yy' perpendicular to the axis (xx') of the first body and including an axial conduit (6) for passage of a fluid which emerges on the one hand into the body of a jack (5) and being connected on the other to a pipe-line (31);
- a membrane (16) separating the two bodies (1) and (2) and being in communication on the one hand with the axial conduit (6) via a channel (15) and an orifice (14), on the other hand with the switching member (3); this latter including on the one hand a body of revolution (17) immobilised in a shouldered bore (29) of the first body (1) by a plug (24) fixed in this body (1); on the other hand a transmission member (18) slidably mounted in a bore (32) of the part (17), one of the ends (19) of this member (18) is in contact with the membrane (16); relay characterised in that the plug (24) is fixed in the body (1) by means of a lip (25) provided at the end of the body and crimped onto the plug (24); and in that the other end (20) of this member (18) is in contact with a push-button (22) of an electrical contactor (23) screwed into the plug (24) in such a way that when the escape pressure of the fluid coming from the jack decreases the volume of air within the conduit (6) decreases as far as a threshold such that the pressure in the orifice (15) becomes insufficient to maintain a deformation of the membrane (16) capable of acting of the transmission member (18) which, by this fact, is pushed back by the spring of the push-button of the electrical contactor (23), this contactor then delivering an end-of-travel signal to the elec- trovalve of a fluid distributor.

2. A relay according to claim 1, characterised in that the second body (2) has a polygonal exterior profile (33) for the tightening of the relay onto the jack.

3. A relay according to claim 1, characterised in that the second body (2a) has orifices (14a) putting the conduit (6a) into communication with an annular space (35) provided between the second body (2a) and the first body (1a), the said space (35) being in communication via a conduit (27) and the pipe-line (31a) with a source of supply of fluid, and by the channel (15a) with the switching member (3).

4. A relay according to claim 1, characterised in that the second body (2b) includes a conical male screw thread (10b) mounted in a tapped hole (4b) of the jack.

5. A relay according to one of the preceding claims, characterised in that a conical spring (36) is positioned to bear on one side against the plug (24) and on the other against the transmission member (18).

## Patentansprüche

1. Pneumatisches Druck-Relais in Form eines Anschlussteils, mit: einem ersten eine Achse (xx') aufweisenden Element (1), das dazu bestimmt ist, eine Schaltvorrichtung (3) zu empfangen;
- einem zweiten, mit dem ersten Element fest verbundenen Element (2), wovon die Achse (yy') senkrecht zu der Achse (xx') des ersten Elementes (1) steht, und mit einer Axialleitung (6) versehen ist für den Durchfluss eines Fluids, die auf einer Seite in den Körper eines Arbeitszylinders (5) einmündet und auf der anderen Seite mit einer Kanalisation (31) verbunden ist;
-einer die beiden Elemente (1) und (2) trennenden Membran (16), die einerseits über einen Kanal (15) und eine Öffnung (14) mit der Axialleitung und andererseits mit dem Schaltelement (3) verbunden ist; wobei das Schaltelement einerseits ein Umdrehungsteil (17) umfasst, das in einer Stufenbohrung (29) des ersten Elementes (1) festgelegt ist mittels eines in diesem Element (1) befestigten Stopfens, und andererseits ein in einer Bohrung (32) des Teils (17) verschiebbar gelagertes Übertragungselement (18) umfasst, wobei eines der Enden (19) dieses Elementes (18) mit der Membran (16) in Berührung steht, dadurch gekennzeichnet, dass der Stopfen (24) in dem Element (1) befestigt ist mittels einer an dem Ende des Elementes vorgesehenen und über den Stopfen (24) verstemmten Lippe (25), und dass das andere Ende (20) dieses Elementes (18) mit einem Druckknopf (22) eines auf dem Stopfen (24) aufgeschraubten elektrischen Kontaktgebers (23) in Berührung steht, so dass, wenn der Druck zum Austreten des Fluids aus dem Arbeitszylinder geringer wird, das Luftvolumen im Inneren der Leitung (6) sich bis zu einer derartigen Schwelle verringert, dass der Druck in der Öffnung unzureichend ist, um eine Deformierung der Membran (16) aufrecht zu halten, die auf das Übertragungselement (18) einwirken kann, welches dadurch von der Feder des Knopfes für den elektrischen Kontaktgeber (23) zurückgedrückt wird, wobei dieser Kontaktgeber dann dem Elektroventil eines Fluidverteilers ein Hubendesignal abgibt.

2. Relais nach Anspruch 1, dadurch gekennzeichnet, dass das zweite Element (2) ein poylgonales Aussenprofil (33) für die Befestigung des Relais auf dem Arbeitszylinder aufweist.

3. Relais nach Anspruch 1, dadurch gekennzeichnet, dass das zweite Element (2a) Öffnungen (14a) aufweist, die die Leitung (6a) mit einem zwischen dem zweiten Element (2a) und dem ersten Element (1a) vorgesehenen ringförmigen Raum (35) in Verbindung bringen, wobei dieser Raum (35) über eine Leitung (27) und die Kanalisation (31a) mit einer Fluidzufuhrquelle und über den Kanal (15a) mit dem Schaltelement (3) in Verbindung steht.

4. Relais nach Anspruch 1, dadurch gekennzeichnet, dass das zweite Element (2b) ein konisches, in einer Öffnung gelagertes Aussengewinde (10b) umfasst.

5. Relais nach einem der vorstehenden Ansprüche, dadurch gekennzeichnet, dass eine konische Feder (36) sich auf einer Seite gegen den Stopfen und auf der anderen Seite gegen das Übertragungselement (18) abstützend befindet.
